# EUROPÄISCHE PATENTSCHRIFT

(11) **EP 1 150 785 B1**
(45) Veröffentlichungstag und Bekanntmachung des Hinweises auf die Patenterteilung: **29.12.2004**
(21) Anmeldenummer: 00983023.3
(22) Anmeldetag: 17.10.2000
(51) Int. Cl.: B21B 13/10, B21B 31/16

(54) **WALZAPPARAT UND VERFAHREN ZUM JUSTIEREN EINES SOLCHEN**
ROLLER DEVICE AND METHOD FOR ADJUSTING SAID DEVICE
APPAREIL DE LAMINAGE ET PROCEDE DE REGLAGE DUDIT APPAREIL

(30) Priorität: 17.10.1999 DE 19949869; 26.01.2000 DE 10003126
(43) Veröffentlichungstag der Anmeldung: 07.11.2001
(73) Patentinhaber: Karl Fuhr GmbH & Co. KG, 32805 Horn-Bad Meinberg (DE)
(72) Erfinder: GERTH, Volker, D-32816 Schieder-Schwalenberg (DE); HORSTMANN, Josef, 32676 Lügde (DE)
(74) Vertreter: Ostermann, Thomas, Dipl.-Ing.
(86) Internationale Anmeldenummer: PCT/DE2000/003641
(87) Internationale Veröffentlichungsnummer: WO 2001/028704

(56) Entgegenhaltungen:
- EP-A- 0 875 302
- DE-A- 1 527 722
- DE-A- 4 447 397
- DE-C- 585 511
- GB-A- 2 021 997
- US-A- 2 394 183
- US-A- 3 347 078
- US-A- 5 355 704
- DATABASE WPI Section Ch, Derwent Publications Ltd., London, GB; Class M21, AN 1972-29843T XP002161518 -& SU 305 924 A (CHELYABINSK POLYTECHNIC)
- DATABASE WPI Section Ch, Week 198851 Derwent Publications Ltd., London, GB; Class M21, AN 1988-366685 XP002161519 -& SU 1 400 677 A (METALLURG EQUIP CONSTR) , 7. Juni 1988 (1988-06-07)
- PATENT ABSTRACTS OF JAPAN vol. 1996, no. 05, 31. Mai 1996 (1996-05-31) -& JP 08 005343 A (SUMITOMO METAL IND LTD), 12. Januar 1996 (1996-01-12)

## Beschreibung

Die Erfindung betrifft eine Ansteuervorrichtung für einen Walzapparat nach dem Oberbegriff des Patentanspruchs 1.

Aus der DE 43 08 449 A1 ist ein Walzapparat zum Walzen von metallischen Stäben oder Draht bekannt, der eine Anzahl von sternförmig angeordneten Walzen aufweist. Die Walzapparate sind reihenförmig entlang einer Walzgutlängsachse angeordnet. Die walzen eines Walzapparates sind über eine Koppeleinheit mit einer jeweils einem Walzapparat zugeordneten Antriebseinheit wirkverbunden. Dadurch, dass jede Walze eines Walzapparates angetrieben wird, kann ein größerer Umformungsgrad des Walzgutes erzielt werden, was eine Reduzierung der Walzapparate einer Walzanlage nach sich zieht. Auch die Gefahr des Durchrutschens des Walzgutes kann dadurch vermindert werden. Nachteilig an dem bekannten Walzapparat ist jedoch, dass eine voluminöse und aufwendige Koppeleinheit mit mehreren Getriebestufen zur Übertragung des von der Antriebseinheit abgegebenen Drehmoments an die Walzen erforderlich ist.

Aus der EP 0 875 302 ist eine Ansteuervorrichtung für einen Walzapparat zum Walzen von metallischen Stäben oder Draht bekannt, die eine Steuereinheit mit einem Mikroprozessor und einem Speicher aufweist. Der Speicher weist ein Programm zur Verarbeitung von Vorgabedaten auf, so dass auf eine Stelleinheit eingewirkt werden kann, die die Walzen in Abhängigkeit von den Vorgabedaten in eine vorgegebene Position verbringt. Die Vorgabedaten können in der Steuereinheit gespeichert sein oder von einer Bedienperson mittels einer Eingabeeinheit eingegeben werden.

Nachteilig an der bekannten vorrichtung ist, dass die Walzen entsprechend vorgegebener Vorgabedaten positioniert werden. Eine Korrektur der Vorgabedaten ist nicht vorgesehen.

Aus der US 5 355 704 A ist eine Ansteuervorrichtung für einen Walzapparat bekannt, bei der die Walzen nach Ermittlung der Lage eines Innkreismittelpunktes der Walzen dieselben radial verstellt werden. Zur Ermittlung der Lage des Innkreismittelpunktes dient ein Schattenbild aller Arbeitsflachenkonturen der Walzen. Zusatzlich wird eine Strichschablone eingesetzt, auf der ein Schattenbild aller Arbeitsflächenkonturen der Walzen projiziert wird. Nachdem der Innkreismittelpunkt ermittelt worden ist, wird beim axialen und radialen Einstellen der Walzen die tatsächliche Lage des tiefsten Punktes der Walzen ermittelt und in Abhängigkeit von dem Abstand zum Innkreismittelpunkt eine entsprechende Verstellung der Walzen vorgenommen. Es handelt sich hierbei um eine vollautomatische Einstellung der Walzen, ohne dass ein manueller Eingriff ermöglicht wird. Es ergibt sich hierdurch ein relativ großer Rüstaufwand, der erfindungsgemäß verringert werden kann.

Aus der JP 085343 A ist eine Ansteuervorrichtung für einen Walzapparat bekannt, bei dem die Justierung eine Lichtquelle, ein Spiegel, eine Optik sowie Kameras eingesetzt werden, so dass der Einstellungsaufwand relativ hoch ist.

Aufgabe der vorliegenden Erfindung ist es, eine Ansteuervorrichtung und ein Verfahren zum Justieren eines walzapparates anzugeben, so dass eine einfache und sichere Positionierung der Walzen in einer vorgegebenen Betriebsposition gewährleistet ist, wobei mindestens eine über eine Koppeleinheit mit einer Antriebseinheit wirkverbundenen Walze antreibbar ausgebildet ist.

Zur Lösung dieser Aufgabe weist die Erfindung die Merkmale des Patentanspruchs 1 auf.

Vorteilhaft ermöglicht die erfindungsgemäße Ansteuervorrichtung ein sicheres und zuverlässiges Einstellen des Walzapparates auf einen vorgegebenen Querschnitt eines Walzgutes. Vorteilhaft kann unter Einsatz einer Datenverarbeitungseinheit und eines Justierprogramms eine bedienungsfreundliche Kontrolle über die eingestellte Betriebsposition der Walzen bereitgestellt werden. Änderungen der Einstelldaten können auf einfache Weise in eine Eingabeeinheit des Datenverarbeitungsgerätes eingegeben und in demselben mittels einer Steuereinheit weiterverarbeitet werden zur Beaufschlagung der jeweiligen Walzen. Somit ermöglicht die erfindungsgemäße Ansteuervorrichtung zum einen einen schnelleren und zum anderen einen sichereren Rüstwechsel.

Ausführungsbeispiele der Erfindung werden nachfolgend anhand der Zeichnungen näher erläutert.

Es zeigen:
- Figur 1: eine schematische Ansicht eines Walzapparates,
- Figur 2: eine Seitenansicht des Walzapparates,
- Figur 3: eine schematische Darstellung einer Anordnung von Walzen entsprechend eines Türkenkopfes und
- Figur 4: ein Blockschaltbild einer Ansteuervorrichtung für einen Walzapparat.

Figur 1 zeigt einen Walzapparat 1 mit einem plattenförmigen Gehäuse 2, in dessen zentralen Bereich sternförmig angeordnete Walzen 3 gelagert sind. Gegenüberliegende Walzen 3 weisen parallele Drehachsen 4 auf, die in Richtung der Drehachsen 4 versetzt zueinander angeordnet sind. Die so gebildete Konfiguration der Walzen 3 wird auch im Fachjargon als "Türkenkopf" bezeichnet, siehe Figur 3.

Das Gehäuse 2 ist im Wesentlichen quaderförmig ausgebildet und weist rechtwinklig zueinander stehende Außenflächen auf. Es weist gegenüberliegender und parallele großflächige Längsseiten 5 und eine Mehrzahl von sich an diesen anschließenden Schmalseiten 6 auf. Die Walzen 3 sind jeweils in einem zentralen Randbereich von Teilquadranten 7 des Gehäuses 2 angeordnet. Von den Walzen 3 erstreckt sich jeweils in Richtung des Randes des Gehäuses 2 eine Koppeleinheit 8, die vorzugsweise ein Koppelgestänge umfasst und zum einen mit einer nicht dargestellten Welle der Walze 3 und zum anderen mit einer Antriebswelle 9 eines im Randbereich des Gehäuses 2 angeordneten Antriebseinheit 10 in Eingriff steht.

Jeder Walze 3 ist gesondert eine Koppeleinheit 8 und eine Antriebseinheit 10 zugeordnet. Die Antriebseinheit 10 erstreckt sich mit ihrer Antriebswelle 9 koaxial zu der ihr zugeordneten Walze 3. Wie aus Figur 2 zu ersehen ist, ermöglichen zwei miteinander in Eingriff stehende Zahnräder 11 und 12, wobei das Zahnrad 11 mit dem Koppelgestänge verbunden ist und wobei das Zahnrad 12 mit der Antriebswelle 9 der Antriebseinheit 10 verbunden ist, dass die Antriebseinheit 10 parallel versetzt zu dem Gehäuse 2 bzw. versetzt zu einer Längsmittelachse 13 des Gehäuses 2 angeordnet sein kann. Die Antriebseinheit 10, die vorzugsweise als Elektromotor ausgebildet ist, ist auf diese Weise beabstandet zu dem Gehäuse 2 angeordnet, wobei der Zugang zu den Walzen 3 nicht behindert wird. Die Walzen 3 können somit unabhängig voneinander angesteuert bzw. betrieben werden.

Nach einer weiteren Ausführungsform gemäß Figur 3 und 4 ist ein Walzapparat 15 vorgesehen, der im Wesentlichen den gleichen Aufbau aufweist wie der Walzapparat 1 gemäß dem ersten Ausführungsbeispiel. Im Unterschied zu dem ersten Ausführungsbeispiel sind die Walzen 3 mittels einer nicht dargestellten Koppeleinheit mit einer Stelleinheit 16 derart wirkverbunden, dass die Walzen 3 jeweils in radialer und/oder axialer Richtung, siehe Pfeil 26 in Figur 3, verstellbar sind. Die Stelleinheit 16 weist vorzugsweise nicht dargestellte Servomotoren für jede Bewegungsrichtung auf. Vorteilhaft kann hierdurch bei einem Rüstwechsel eine solche Walzenstellung eingenommen werden, dass eine Walzgutlängsachse 17 stets mit einer Zentralachse 18 des Walzapparates 1 zusammenfällt. Die Zentralachse 18 ist vorzugsweise eine Symmetrieachse des Gehäuses 2 bzw. eine Führungsachse, entlang derer das Walzgut mittels zwischen benachbarten Walzapparaten angeordneten Führungselementen geführt wird. Eine solche Walzanlage besteht vorzugsweise aus einer Mehrzahl von Walzapparaten 1 bzw. 15, zwischen denen die Führungsmittel angeordnet sind.

Die Stelleinheit 16 steuert bei Änderung der Breite des Walzgutes gleichzeitig eine rechte Walze 3 in radialer Richtung und eine untere Walze 3 in axialer Richtung an, so dass diese Walzen 3 beispielsweise nach rechts verschoben werden. Entsprechend werden die obere und die linke Walze 3 gleichzeitig in axialer bzw. radialer Richtung nach links verschoben, so dass eine vorgegebene Walzgutlängsachse 17 unverändert bleibt. Die gleiche paarweise Ansteuerung der Walzen 3 erfolgt bei Anpassung an das Walzgut in der Höhe, wobei hier die obere und die rechte Walze 3 bzw. die linke und untere Walze 3 paarweise angesteuert werden.

Alternativ kann auch gleichzeitig eine Verstellung in der Breite und Höhe erfolgen, wobei gleichzeitig alle Walzen 3 angesteuert werden.

Alternativ kann die Stelleinheit 16 jeweils auch einen einzigen Servomotor aufweisen, wobei mittels einer Umlenkeinrichtung, die in der Koppeleinheit 8 integriert ist, sichergestellt ist, dass eine Walze 3 wahlweise in radialer oder axialer Richtung bewegbar ist.

Zur Ansteuerung der beschriebenen Walzapparate 1, 15 kann eine Ansteuervorrichtung vorgesehen sein, die im Wesentlichen eine Steuereinheit 19, eine Eingabeeinheit 20, eine Anzeigeeinheit 21 und eine Messeinrichtung 22 umfasst.

Die Steuereinheit 19 kann als Datenverarbeitungsgerät mit einem Mikroprozessor und einem Speicher ausgebildet sein. Die Steuereinheit 19 steht mit einem Monitor als Anzeigeeinheit 21 und einer Tastatur als Eingabeeinheit 20 in Verbindung. Mittels der Eingabeeinheit 20 wird einer Bedienperson ermöglicht, Vorgabedaten 23 zur Positionierung der Walzen 3 einzugeben. Diese Vorgabedaten 23 werden in der Steuereinheit 19 in für die Stelleinheit 16 weiterverarbeitbare Steuersignale 24 umgewandelt zur Betätigung der in der Stelleinheit 16 integrierten Servomotoren. Entlang eines Rückführungszweiges 25 ist die Stelleinheit 16 mit der Steuereinheit 19 über die Messeinrichtung 22 verbunden, die einen Positionsgeber aufweist und der Steuereinheit 19 fortlaufend aktuelle Positionsdaten der jeweiligen Walzen 3 liefert. In der Steuereinheit 19 werden diese aktuellen Positionsdaten mit den Vorgabedaten 23 verglichen und so lange mit dem Steuersignal 24 auf die Stelleinheit 16 eingewirkt, bis die Differenz zwischen den Vorgabedaten 23 und den aktuellen Positionsdaten zu Null geworden ist. Auf diese Weise kann schnell und zuverlässig eine Positionierung der Walzen 3 vorgenommen werden.

Nach einer weiteren Ausführungsform der Ansteuereinrichtung kann der Speicher der Steuereinheit 19 ein Justierprogramm und die Positionsdaten einer Referenzwalze aufweisen, so dass bei einem Rüstvorgang lediglich Korrekturwerte, die die Abweichung von der fest vorgegebenen Position der Referenzwalze repräsentieren, mittels der Eingabeeinheit eingegeben zu werden brauchen. Die Positionsdaten der Referenzwalze können daher als Referenz dienen, wobei die Bedienperson lediglich entsprechende Kennungen eingeben kann, die für ein jeweiliges Walzprogramm stehen. Das mühevolle und zu Fehlern neigende Eingeben von Zahlen kann dadurch vermieden werden. Zumindest kann durch Eingabe von Zahlen als Korrekturdaten eine Vereinfachung der Eingabe erfolgen.

## Patentansprüche

1. Ansteuervorrichtung für einen Walzapparat zum Walzen von metallischen Stäben oder Draht, wobei mindestens eine über eine Koppeleinheit mit einer Antriebseinheit wirkverbundenen Walze antreibbar ausgebildet ist, wobei eine Steuereinheit (19) vorgesehen ist, die mittels einer Stelleinheit (16) auf mindestens eine Walze (3) einwirkt und die Walze (3) in Abhängigkeit von Vorgabedaten (23) in eine vorgegebene Position positionierbar ist, wobei ferner die Steuereinheit (19) einen Mikroprozessor und einen Speicher aufweist, wobei in dem Speicher ein Programm zur Verarbeitung der Vorgabedaten (23) vorgesehen ist, **dadurch gekennzeichnet, dass** eine Messeinrichtung (22) zur Ermittlung der aktuellen Positionsdaten der jeweiligen walzen (3) vorgesehen ist, dass die Steuereinheit (19) einen Speicher und ein Justierprogramm aufweist, derart, dass in der Steuereinheit (19) Korrekturdaten berechnet werden zum Erzeugen eines korrespondierenden Steuersignals (24)für die Ansteuerung der Stelleinheit (16), so dass die Stelleinheit (16) auf vier sternförmig angeordnete Walzen (3) einwirkt, so dass eine Walzgutlängsachse (17) stets mit einer Zentralachse (18) des walzapparates (1) zusammenfällt, und wobei parallele Drehachsen (4) gegenüberliegender walzen (3) in Richtung der Drehachse (4) versetzt zueinander angeordnet sind.

2. Ansteuervorrichtung nach Anspruch 1, **dadurch gekennzeichnet, dass** die Stelleinheit (16) entlang eines zusätzliche Rückführungszweiges (25) über eine Messeinrichtung (22) mit der Steuereinheit (19) verbunden ist, so dass der Steuereinheit (19) stets die aktuellen Positionsdaten der Stelleinheit (16) zuführbar sind.

3. Ansteuervorrichtung nach Anspruch 1 oder 2, **dadurch gekennzeichnet, dass** die Steuereinheit (19) mit einer Eingabeeinheit (20) verbunden ist zur Eingabe der vorgabedaten (23).

4. Verfahren zum Justieren eines Walzapparates mittels einer Ansteuervorrichtung nach einem der Ansprüche 1 bis 3, **dadurch gekennzeichnet, dass** beim Einrichten des Walzapparates ein in dem Speicher der Steuereinheit (19) gespeichertes Justierprogramm abläuft, wobei einer mit der Steuereinheit (19) gekoppelten Anzeigeeinheit (21) die aktuellen Positionsdaten einer Referenzwalze zugeführt werden zur Anzeige der aktuellen Positionsdaten und dass dann in der Steuereinheit (19) in Abhängigkeit von den in die Eingabeeinheit (20) eingegebenen Daten das Steuersignal (24) erzeugt wird zur Beaufschlagung der Stelleinheit (16).

5. Verfahren nach Anspruch 4 **dadurch gekennzeichnet, dass** in die Eingabeeinheit (20) Korrekturdaten eingegeben werden, die einen Differenzbetrag zu den Positionsdaten der Referenzwalze bilden.

6. Verfahren nach Anspruch 4 **dadurch gekennzeichnet, dass** in die Eingabeeinheit (20) Vorgabedaten (23) eingegeben werden und dass in Abhängigkeit von den eingegebenen Vorgabedaten (23) in der Steuereinheit (19) Korrekturdaten berechnet werden zum Erzeugen eines korrespondierenden Steuersignals (24) für die Ansteuerung der Stelleinheit (16) .

## Claims

1. Control device for a rolling machine for the rolling of metallic rods or wire, whereby a least one roll is connected to a drive unit via a coupling unit and is therefore driven. A control unit (19) is intended to be used to effect at least one roll (3) by means of an adjusting unit (16), and the roll (3) can be positioned in a preset position depending on the presetting data. The control unit (19) shows a microprocessor and a memory. A program for processing the preset data (23) is provided in the memory that is **characterised by** the fact that a measuring device (22) is used for evaluating the actual position data of the corresponding rolls (3), that the control unit (19) has a memory and an adjusting program in a way that correction data is calculated in the control unit (19) for the generation of a corresponding control signal (24) for the actuation of the control unit (16) so that the adjusting unit (16) effects on four star-shaped arranged rolls (3) so that a rolling material length axis (17) always alignes with a central axis (18) of the rolling machine (1), and whereby parallel axes of rotation (4) of rolls lying opposite to each other (3) are arranged displaced to each other in the direction of the axis of rotation.

2. Control device according to claim 1, **characterised by** the fact that the adjusting unit (16) is connected along an additional feed back signal (25) with the control unit (19) via a measuring device (22) so that the control unit (19) can always be fed with the actual position data of the adjusting unit.

3. Control device according to claim 1 or 2, **characterised by** the fact that the control unit (19) is connected with an editing unit (20) for inputting the preset data (23.

4. Procedure for adjusting a rolling machine by means of a control device according to on of the claims 1 to 3, **characterised by** the fact that during setup of the rolling machine an adjusting program is running stored in the memory of the control unit, whereby during this process a display unit (21) that is coupled to the control unit (19) is fed with the actual position data of a reference roll for the indication of the actual position data and that then a control signal (24) is generated in the control unit (19) subject to the data entered in the editing unit (24) for the admission of the adjusting unit (16).

5. Procedure according to claim 4, **characterised by** the fact that correction data is entered in the editing unit (20) that results in a difference to the position data of the reference roll.

6. Procedure according to claim 4, **characterised by** the fact that preset data (23) is entered in the editing unit (20) and that correction data is calculated in the control unit (19) subject to the preset data (23) for generating a corresponding control signal (24) for the actuation of the adjusting unit.

## Revendications

1. Dispositif de commande pour un appareil de laminage pour le laminage de barres ou de fils métalliques, au moins un cylindre coopérant avec une unité d'entraînement par l'intermédiaire d'une unité de couplage étant conçue de manière à pouvoir être mue, une unité de commande (19) étant prévue, laquelle agit sur au moins un cylindre (3), à l'aide d'une unité de réglage (16), et le cylindre (3) pouvant être positionné, en dépendance de données de consigne (23), dans une position prédéterminée, l'unité de commande (19) présentant, en outre, un microprocesseur et une mémoire, un programme pour le traitement de données de consigne (23) étant prévu dans la mémoire,
**caractérisé en ce qu'**un dispositif de mesure (22) est prévu pour la détermination des données de positions actuelles des cylindres respectifs (3), **en ce que** l'unité de commande (19) présente une mémoire et un programme d'ajustage, de sorte que, dans l'unité de commande (19), des données de correction sont calculées pour générer un signal de commande (24) correspondant pour l'unité de réglage (16), de sorte que ladite unité de réglage (16) agisse sur quatre cylindres (3), disposés en forme d'étoile, de sorte qu'un axe longitudinal (17) du produit à laminer coïncide toujours avec un axe central (18) de l'appareil de laminage (1), et des axes de rotation parallèles (4) de cylindres (3) opposés étant disposés, décalés les uns par rapport aux autres, dans la direction de l'axe de rotation (4).

2. Dispositif de commande selon la revendication 1, **caractérisé en ce que** l'unité de réglage (16) est reliée à l'unité de commande (19), le long d'une ligne de rétroaction (25), par l'intermédiaire d'un dispositif de mesure (22), de sorte que les données de positions actuelles de l'unité de réglage (16) puissent toujours être conduites à ladite unité de commande (19).

3. Dispositif de commande selon la revendication 1 ou 2, **caractérisé en ce que** l'unité de commande (19) est reliée à une unité d'entrée (20) pour l'introduction des données de consigne (23).

4. Procédé pour l'ajustage d'un dispositif de laminage à l'aide d'un dispositif de commande selon l'une des revendications 1 à 3, **caractérisé en ce que**, lors de l'ajustage de l'appareil de laminage, un programme d'ajustage, mémorisé dans la mémoire de l'unité de commande (19), se déroule, les données de position d'un cylindre de référence étant alors conduites à une unité d'affichage (21), couplée avec l'unité de commande (19), pour l'affichage des données de position actuelles, et **en ce que**, dans l'unité de commande, en dépendance des données introduites dans l'unité d'entrée (2), un signal de commande (24) est généré pour agir sur l'unité de unité de réglage (16).

5. Procédé selon la revendication 4, **caractérisé en ce que**, dans l'unité d'entrée (20), sont introduites des données de correction qui forment une somme de différence par rapport aux données de position du cylindre de référence.

6. Procédé selon la revendication 4, **caractérisé en ce que** des données de consigne (23) sont introduites dans l'unité d'entrée (20), et que des données de correction sont calculées dans l'unité de commande (19), en dépendance desdites données de consigne (23), introduites, pour générer un signal de commande correspondant (24) pour la commande de l'unité de réglage (16).
